# EUROPÄISCHE PATENTSCHRIFT

(11) **EP 2 998 475 B1**
(45) Veröffentlichungstag und Bekanntmachung des Hinweises auf die Patenterteilung: **03.11.2021**
(21) Anmeldenummer: 15185962.6
(22) Anmeldetag: 18.09.2015
(51) Int. Cl.: E05B 47/00, E05B 63/24, E05C 7/04, E05C 9/04, E05B 59/00

(54) **TAGESHEBEL FÜR EIN PASSIVFLÜGELSCHLOSS**
DAY LEVER FOR A PASSIVE LEAF LOCK
LEVIER DE JOUR POUR UNE SERRURE A BATTANT PASSIF

(30) Priorität: 19.09.2014 DE 102014113606; 26.06.2015 DE 102015110352
(43) Veröffentlichungstag der Anmeldung: 23.03.2016
(73) Patentinhaber: ASSA ABLOY Sicherheitstechnik GmbH, 72458 Albstadt (DE)
(72) Erfinder: HOLZER, Michael, 72461 Albstadt (DE); SAUTER, Andreas, 72469 Meßstetten (DE)
(74) Vertreter: Louis Pöhlau Lohrentz

(56) Entgegenhaltungen:
- EP-A2- 2 264 268
- DE-U1- 8 502 219
- DE-U1-202013 011 663
- None

## Beschreibung

Die Erfindung geht aus von einer Schlosseinrichtung für eine zweiflügelige Tür mit einem Aktivflügel und einem Passivflügel, wobei die Schlosseinrichtung gemäß dem Oberbegriff des Patentanspruchs 1 ausgestaltet ist.

Was den Stand der Technik betrifft: Aus der DE 199 57 999 B4 und der EP 2 264 268 A2 ist eine derart aufgebaute Schlosseinrichtung für eine zweiflügelige Tür bekannt. Die Schlosseinrichtung setzt sich ebenfalls aus einer Aktivflügelschlosseinrichtung und einer Passivflügelschlosseinrichtung zusammen. Die Passivflügelschlosseinrichtung weist eine Riegelaushebeeinrichtung und einen elektrischen Türöffner auf. Die Riegelaushebeeinrichtung wirkt mit dem in Schließstellung der Tür in die Riegelausnehmung des Passivflügelschlosses eingreifenden Riegel des Aktivflügelschlosses zusammen, um zum Entriegeln der zweiflügeligen Tür den Riegel aus dem Passivflügelschloss auszuheben. Der elektrische Türöffner wirkt mit der Schlossfalle des Aktivflügelschlosses zusammen. Die Passivflügelschlosseinrichtung umfasst ferner zur Verriegelung des Passivflügels eine Riegelstangeneinrichtung mit einer oberen Riegelstange und einer unteren Riegelstange. Schlosseinrichtungen mit dem Aufbau gemäß DE 199 57 999 B4 werden in der Praxis häufig an zweiflügeligen Paniktüren eingesetzt. Zur Entriegelung der zweiflügeligen Tür werden an den Türflügeln in der Regel Druckstangen oder Griffstangen montiert. Durch manuelle Betätigung dieser Stangenhandhaben erfolgt die Entriegelung sämtlicher Verriegelungen der Schlosseinrichtung, mit dem Ziel, dass im Panikfall beide Flügel der Tür geöffnet werden können, d.h. die Riegelstangen werden eingezogen, der in das Passivflügelschloss eingreifende Riegel des Aktivflügelschlosses wird durch die Riegelaushebeeinrichtung in das Aktivflügelschloss zurückverlagert und der elektrische Türöffner mechanisch entriegelt, sodass auch die Schlossfalle des Aktivflügelschlosses zum Öffnen der Tür aus dem Türöffner ausrücken kann. Nachteilig bei solchen Schlosseinrichtungen ist, dass aufgrund der jeweils vollständigen Entriegelung sämtlicher Riegelglieder grundsätzlich beide Flügel der zweiflügeligen Tür entriegelt werden und sich Nachteile beim Begehen der Tür ergeben. Die beiden Flügel sind in der Regel als unter- und überschlagende Flügel ausgebildet, was eine bestimmte Öffnungs- und Schließfolge erforderlich macht. Beim Begehen der Tür kann es daher zu Behinderungen in Verbindung mit den Türflügeln kommen. Ferner ist der Aufwand der Wiederverriegelung jeweils groß und es kann insbesondere auch bei der Wiederverriegelung zu fehlerhaften Einstellungen und Behinderungen kommen.

Aufgabe der Erfindung ist es, eine Schlosseinrichtung für eine zweiflügelige Tür zu schaffen, die ein praktikableres Begehen der Tür ermöglicht.

Die Erfindung löst diese Aufgabe mit dem Gegenstand des Patentanspruchs 1.

Der Patentanspruch 1 sieht eine Schlosseinrichtung für eine zweiflügelige Tür mit einem Aktivflügel und einem Passivflügel vor, wobei die Schlosseinrichtung eine Aktivflügelschlosseinrichtung zur Montage in oder an dem Aktivflügel und eine Passivflügelschlosseinrichtung zur Montage in oder an dem Passivflügel aufweist.

Die Aktivflügelschlosseinrichtung weist eine Schlossmechanik mit einem Riegel und gegebenenfalls zusätzlich einer Schlossfalle oder einem anderen Gegenelement auf. Die Schlossmechanik der Aktivflügelschlosseinrichtung ist beispielsweise in einem Schlossgehäuse, dem sog. Schlosskasten aufgenommen. Wesentlich ist, dass die Passivflügelschlosseinrichtung eine Riegelaufnahmeausnehmung, eine Riegelaushebeeinrichtung und eine Riegelstangeneinrichtung aufweist. Die Passivflügelschlosseinrichtung umfasst in diesem Sinne
- eine Riegelaufnahmeausnehmung zur Aufnahme des Riegels der Aktivflügelschlosseinrichtung in einer Verriegelungsstellung und
- eine Riegelaushebeeinrichtung zwecks Entriegelung durch Ausheben des Riegels aus der Riegelaufnahmeausnehmung aus einer Verriegelungsstellung in eine Entriegelungsstellung,
   - wobei die Riegelaushebeeinrichtung eine Betätigungshandhabe aufweist, welche zwischen einer Verriegelungsstellung und einer Entriegelungsstellung verlagerbar ist,
- eine Riegelstangeneinrichtung mit einer oberen Riegelstangeneinrichtung und/oder einer unteren Riegelstangeneinrichtung mit einer Riegelstangenbetätigungseinrichtung, um die obere Riegelstangeneinrichtung bzw. die untere Riegelstangeneinrichtung zu betätigen. Die Betätigungshandhabe der Riegelaushebeeinrichtung und die Riegelstangenbetätigungseinrichtung sind dabei als zwei separate Handhaben vorgesehen.

Die Riegelstangenbetätigungseinrichtung ist ein Teil der Schlossmechanik der Passivflügelschlosseinrichtung. Sie ist beispielsweise in einem Schlossgehäuse, dem sog. Schlossgegenkasten aufgenommen.

Kern der Erfindung ist, dass die Betätigungshandhabe der Riegelaushebeeinrichtung und die Riegelstangenbetätigungseinrichtung derart geschaltet oder schaltbar sind, dass durch Betätigung der Betätigungshandhabe der Riegelaushebeeinrichtung die Riegelstangeneinrichtung nicht zwangsweise betätigt wird und/oder durch Betätigung der Betätigungshandhabe der Riegelaushebeeinrichtung die Riegelstangeneinrichtung nicht in jedem Fall zwangsweise betätigt wird. Die Riegelaushebeeinrichtung weist damit eine Betätigungshandhabe auf, welche zwischen einer Verriegelungsstellung und einer Entriegelungsstellung verlagerbar ist, wobei vorgesehen ist, dass diese Betätigungshandhabe der Riegelaushebeeinrichtung und die Riegelstangenbetätigungseinrichtung nicht zwingend in Wirkverbindung geschaltet oder schaltbar sind. Dies bedeutet, dass bei einer Betätigung der Betätigungshandhabe der Riegelaushebeeinrichtung ausschließlich die Entriegelung durch ein Rückschließen des in der Schließstellung der zweiflügeligen Tür in die Riegelaufnahmeausnehmung der Passivflügelschlosseinrichtung eingreifenden Riegels erfolgt, die Riegelstangeneinrichtung des Passivflügelschlosses jedoch durch die Betätigung der Betätigungshandhabe der Riegelaushebeeinrichtung nicht zwingend mitbetätigt wird. D.h. die Riegelstangenbetätigungseinrichtung des Passivflügelschlosses bleibt unberührt mit der Folge, dass die Riegelstangeneinrichtungen in ihrer Verriegelungsstellung verbleiben. Damit wird es möglich, die zweiflügelige Tür nur so weit zu entriegeln, dass ein Begehen der zweiflügeligen Tür in den Aktivflügel möglich ist, der Passivflügel jedoch in seiner Verriegelungsstellung verbleibt.

Die Riegelaushebeeinrichtung kann in an sich bekannter Weise derart ausgebildet sein, dass sich der Riegel aus der Riegelaufnahmeausnehmung herausfährt. Sie kann aber auch so gestaltet sein, dass sie den in die Riegelaufnahmeausnehmung eingreifenden Riegel lediglich freigibt, z. B. durch seitliches Wegschwenken einer Begrenzungswand der Riegelaufnahmeausnehmung. Die Riegelaushebeeinrichtung kann als rein manuell betätigbare Betätigungseinrichtung oder aber auch als elektrische Betätigungseinrichtung ausgebildet sein.

Bevorzugte Ausführungen sind so ausgebildet, dass die Betätigungshandhabe der Riegelaushebeeinrichtung und die Riegelstangenbetätigungseinrichtung derart in Wirkverbindung geschaltet sind,
dass durch eine Betätigung der Riegelstangenbetätigungseinrichtung im Sinne einer Entriegelung der Riegelstangeneinrichtung die Riegelaushebeeinrichtung zwangsweise im Sinne eines Aushebens des Riegels in Entriegelungsstellung mit betätigt wird, und
dass aber durch eine Betätigung der Betätigungshandhabe der Riegelaushebeeinrichtung im Sinne eines Aushebens des Riegels in Entriegelungsstellung die Riegelstangeneinrichtung nicht zwangsweise mit betätigt wird.

Beispielsweise kann vorgesehen sein, dass bei Betätigung der Riegelstangenbetätigungseinrichtung im Öffnungssinn aber sowohl die obere Riegelstange und die untere Riegelstange in ihre entriegelte Stellung verbracht werden als auch die Riegelaushebeeinrichtung in die Entriegelungsstellung verlagert wird. Dies bedeutet, dass bei Betätigung der Riegelstangenbetätigungseinrichtung sowohl der Passivflügel als auch der Aktivflügel der zweiflügeligen Tür entriegelt werden. Nach Betätigung der Riegelstangenbetätigungseinrichtung im Öffnungssinn können beide Flügel der zweiflügeligen Tür begangen werden.

Das vollständige Verriegeln der zweiflügeligen Tür, d.h. das Verriegeln des Passivflügels und des Aktivflügels erfolgt vorzugsweise folgendermaßen: Zuerst wird durch einen Nutzer der Passivflügel der zweiflügeligen Tür in seine Schließlage verbracht. Daraufhin wird die Riegelstangenbetätigungseinrichtung im Verriegelungssinn betätigt. Durch diese Betätigung der Riegelstangenbetätigungseinrichtung im Verriegelungssinn werden die obere Riegelstange und die untere Riegelstange in ihre verriegelnde Stellung verbracht und die Riegelaushebeeinrichtung in die Verriegelungsstellung verlagert. Dadurch, dass beide Riegelstangen sich nun in der Verriegelungsstellung befinden, ist der Passivflügel verriegelt. Nun wird durch den Nutzer der Aktivflügel in seine Schließlage verbracht. Dadurch, dass die Riegelaushebeeinrichtung des Passivflügels bereits ihre Verriegelungsstellung einnimmt, ist die zweiflügelige Tür bereit für die Verriegelung. Nach der Verriegelung des Aktivflügels ist die zweiflügelige Tür vollständig verriegelt.

Falls jedoch erwünscht sein sollte, lediglich den Passivflügel zu verriegeln, während der Aktivflügel aber begehbar bleibt, wird wie folgt vorgegangen: Zuerst wird durch den Nutzer der Passivflügel der zweiflügeligen Tür in seine Schließlage verbracht. Daraufhin wird die Riegelstangenbetätigungseinrichtung im Verriegelungssinn betätigt. Durch diese Betätigung der Riegelstangenbetätigungseinrichtung im Verriegelungssinn werden die obere Riegelstange und die untere Riegelstange in ihre verriegelnde Stellung verbracht und die Riegelaushebeeinrichtung in die Verriegelungsstellung verlagert. Dadurch, dass beide Riegelstangen sich nun in der Verriegelungsstellung befinden, ist der Passivflügel verriegelt. Um aber zu ermöglichen, dass der Aktivflügel begehbar bleibt, ist es nötig, dass der Nutzer die Betätigungshandhabe der Riegelaushebeeinrichtung betätigt, um die Riegelaushebeeinrichtung in ihre Entriegelungsstellung zu verlagern. Hierbei wird die Riegelaushebeeinrichtung in ihre Entriegelungsstellung verbracht, ohne dass die obere und die untere Riegelstange verlagert werden. Die zweiflügelige Tür ist dann in einem Zustand, in welchem der Passivflügel verriegelt ist, der Aktivflügel aufgrund der Entriegelungsstellung der Riegelaushebeeinrichtung nicht verriegelbar ist, d.h. begehbar ist.

Erfindungsgemäß wird diese spezielle Relation zwischen der Betätigungshandhabe der Riegelaushebeeinrichtung und der Riegelstangenbetätigungseinrichtung dadurch erreicht, dass zwei separate Handhaben vorgesehen sind, nämlich eine Handhabe für die Riegelaushebeeinrichtung und eine Handhabe für die Riegelstangenbetätigungseinrichtung. Es sind Ausführungen möglich, bei denen diese beiden Handhaben über eine spezielle Schaltung in Wirkverbindung schaltbar sind. Wesentlich ist jedoch, dass diese beiden Handhaben auch so schaltbar sind, dass sie nicht in Wirkverbindung stehen und also eine separate Betätigung einerseits der Riegelaushebeeinrichtung und andererseits der Riegelstangen möglich ist.

Die Betätigungshandhabe für die Riegelaushebeeinrichtung kann in zwei Stellungen schaltbar sein. In der ersten Stellung ist die Riegelaushebeeinrichtung ausgeschaltet, d.h. der Riegel des Aktivflügelschlosses kann in der Schließstellung der zweiflügeligen Tür in die Riegelaufnahmeausnehmung des Passivflügelschlosses eingreifen und damit eine Verriegelung des Aktivflügels realisieren. In der zweiten Stellung der Betätigungshandhabe kann der Begehungsmodus der zweiflügeligen Tür über ein Begehen ausschließlich über den Passivflügel eingestellt werden. In dieser Stellung der Handhabe, die in der Praxis als Tagesstellung einstellbar ist, ist die Riegelaushebeeinrichtung in ihrer vorgefahrenen Stellung geschaltet, sodass in der Schließstellung der Tür der Riegel des Aktivflügelschlosses in die Riegelaufnahmeausnehmung des Passivflügelschlosses am Einfahren gehindert ist, d.h. in seiner rückgeschlossenen Stellung im Aktivflügelschloss verbleibt. Dadurch verbleibt das Aktivflügelschloss entriegelt, sodass ein Begehen der zweiflügeligen Tür über ein Begehen des Passivflügels jeweils möglich ist. Die beiden Schaltstellungen der Riegelaushebeeinrichtung sind vorzugsweise permanent geschaltet, d.h. wenn die Betätigungshandhabe in die erste Handhabenstellung geschaltet wird, erfolgt eine Umschaltung der Riegelaushebeeinrichtung in die ausgeschaltete Stellung und bleibt solange aufrechterhalten, bis die Betätigungshandhabe in die zweite Handhabenstellung geschaltet wird. Die Riegelaushebeeinrichtung wird durch die Betätigung der Betätigungshandhabe in ihre eingeschaltete Stellung geschaltet und verbleibt solange in dieser Stellung, bis die Betätigungshandhabe wieder in die erste Handhabenstellung geschaltet wird.

Der Riegel des Aktivflügelschlosses kann als herkömmlicher Riegel ohne Einlaufschräge ausgebildet sein. Er kann jedoch alternativ auch als sog. Fallenriegel ausgebildet sein, der eine Einlaufschräge, wie eine Schlossfalle, aufweist und über eine Feder in Richtung ausgefahrene Stellung beaufschlagt ist. Der Fallenriegel kann drei Stellungen einnehmen, nämlich eine erste ins Aktivflügelschloss eingefahrene Stellung, eine zweite ausgefahrene Stellung und eine dritte weit ausgefahrene Stellung. Diese dritte weit ausgefahrene Stellung ist die Sperrstellung, die der Fallenriegel einnimmt, wenn die Tür in Schließlage ist. Die ausgefahrene Mittelstellung ist die Stellung, die der Fallenriegel einnimmt, wenn der Aktivflügel in Öffnungsstellung ist. Diese Mittelstellung ist beim Schließen überdrückbar. In der weit ausgefahrenen Sperrstellung kann der Fallenriegel gegen ein Zurückschieben blockiert sein. Um ein Zurückschieben durch die Riegelaushebeeinrichtung zu ermöglichen, kann eine Auslöseeinrichtung, vorzugsweise am freien Ende des Fallenriegels angeordnet sein, die über die Riegelaushebeeinrichtung zur Aufhebung der Blockierung in der Sperrstellung betätigbar ist.

Die Riegelaushebeeinrichtung weist beispielsweise einen Riegelausheber auf, welcher zwischen einer rückverlagerten vom Aktivflügel wegverlagerten Verriegelungsstellung und einer vorverlagerten auf den Aktivflügel hin verlagerten Entriegelungsstellung verlagerbar ist. Die Betätigungshandhabe der Riegelaushebeeinrichtung, die zwischen einer Verriegelungsstellung und einer Entriegelungsstellung verlagerbar ist, ist beispielsweise so geschaltet, dass die Betätigungshandhabe bei Verlagerung in ihrer Entriegelungsstellung eine Verlagerung des Riegelaushebers in seine vorverlagerte Entriegelungsstellung bewirkt.

Bei beispielhaften Ausführungen ist vorgesehen, dass die Aktivflügelschlosseinrichtung als selbstverriegelnde Schlosseinrichtung ausgebildet ist, deren Riegel in der Schließstellung der zweiflügeligen Tür selbsttätig in Verriegelungsstellung ausfährt. Wenn bei diesen Ausführungen die Riegelaushebeeinrichtung in ihrer vorgefahrenen Stellung aufgrund der Tageseinstellung der Betätigungshandhabe steht, wird der selbstverriegelnde Riegel der Aktivflügelschlosseinrichtung am Ausfahren in der Schließstellung der Tür gehindert, sodass eine Verrieglung über das Aktivflügelschloss nicht erfolgt, solange die Schalterstellung der Betätigungshandhabe der Riegelaushebeeinrichtung in der Tagesstellung steht.

Es kann beispielsweise vorgesehen sein, dass der Riegel der Aktivflügelschlosseinrichtung als Fallenriegel ausgebildet ist.

Bei besonders bevorzugten Ausführungen ist vorgesehen, dass die Passivflügelschlosseinrichtung einen elektrischen Türöffner aufweist, der in oder an dem Passivflügel gelagert ist und mit der Schlossfalle oder dem anderen Gegenelement der Aktivflügelschlosseinrichtung zusammenwirkt, wobei der elektrische Türöffner eine vorzugsweise bewegbar gelagerte Türöffnerfalle mit oder ohne Aushebefunktion und eine elektrisch schaltbare Sperreinrichtung aufweist, über die die Türöffnerfalle in eine Sperrstellung und in eine Freigabestellung bringbar ist, um in ihrer Sperrstellung unter Sperreingriff mit der Schlossfalle oder dem anderen Gegenelement den Aktivflügel in der Schließstellung der Tür zu arretieren und in ihrer Freigabestellung bei außer Sperreingriff der Schlossfalle oder des anderen Gegenelements den Aktivflügel aus der Schließstellung der zweiflügeligen Tür zum Öffnen des Aktivflügels freizugeben.

Bei Ausführungen mit elektrischem Türöffner, bei denen die Türöffnerfalle eine Aushebefunktion aufweist, ist es möglich, mit dem Türöffner in der Freigabestellung das mit der Türöffnerfalle zusammenwirkende Gegenelement der Aktivflügeleinrichtung zu heben. Das Gegenelement kann als eine Schlossfalle und vorzugsweise aber auch als ein Riegel, insbesondere auch als Fallenriegel ausgebildet sein. Das Aktivflügelschloss kann damit als ein Schloss mit mehreren Riegeln ausgeführt sein. Der eine Riegel ist dann durch die Riegelaushebeeinrichtung und der andere Riegel oder Fallenriegel durch den elektrischen Türöffner mit Aushebefunktion aushebbar, d.h. entriegelbar.

Durch die Ausstattung der Passivflügelschlosseinrichtung mit dem elektrischen Türöffner wird es möglich, ein Begehen der zweiflügeligen Tür durch den Aktivflügel dadurch zu vereinfachen, dass der elektrische Türöffner wahlweise in seine Freigabestellung schaltbar ist, um den Passivflügel aus der Schließlage der Tür alleine durch Aufdrücken oder Aufziehen öffnen zu können, d.h. der Aktivflügel kann zum Begehen einfach aufgedrückt werden, ohne dass die Schlossfalle des Aktivflügelschlosses durch eine separate Handhabe betätigt werden muss. Das Aufdrücken oder Aufziehen des Aktivflügels ist möglich, wenn der elektrische Türöffner in seiner Freigabestellung steht und in der Sperrstellung die Schlossfalle in Eingriff haltende Türöffnerfalle die Schlossfalle freigibt.

Besonders vorteilhaft ist das Begehen über den Gangflügel bei besonders bevorzugten Ausführungen ermöglicht, welche vorsehen, dass die Betätigungshandhabe der Riegelaushebeeinrichtung und die Sperreinrichtung des elektrischen Türöffners derart zusammenwirken, dass eine Verlagerung der Betätigungshandhabe der Riegelaushebeeinrichtung in ihre Entriegelungsstellung eine Schaltung der Türöffnerfalle von ihrer Sperrstellung in ihre Freigabestellung bewirkt.

Zur Entriegelung des elektrischen Türöffners kann bei bevorzugten Ausführungen vorgesehen sein, dass der elektrische Türöffner über einen ersten Schaltweg elektrisch schaltbar ist und über die Betätigungshandhabe der Riegelaushebeeinrichtung als zweiter Schaltweg entriegelbar ist. In bevorzugter Weiterbildung kann vorgesehen sein, dass über die Betätigungshandhabe der Riegelaushebeeinrichtung der elektrische Türöffner mechanisch entriegelbar ist.

Es sind auch Ausführungen möglich, bei denen vorgesehen ist, dass der elektrische Türöffner elektrisch schaltbar ist und über einen in oder an dem Türöffner gelagerten, vorzugsweise manuell betätigbaren Entriegelungsschalter entriegelbar ist. Der Entriegelungsschalter kann vorzugsweise als manuell betätigbarer Schalter ausgebildet sein, vorzugsweise mit ausschließlich mechanischen Bauteilen auf die elektrisch schaltbare Sperreinrichtung des Türöffners im Sinne einer Entriegelung, d.h. Freigabe des Türöffners, mechanisch einwirkend schaltbar ist. Der Entriegelungsschalter kann in Art eines an sich bekannten "Fingernagelschalters" ausgebildet sein. Der Entriegelungsschalter kann in entsprechender Schaltstellung eine permanente Entriegelungsstellung des Türöffners erbringen.

Was die Betätigung des elektrischen Türöffners betrifft, kann vorgesehen sein, dass durch Betätigung des Entriegelungsschalters der elektrische Türöffner mechanisch entriegelbar ist. Alternativ kann auch vorgesehen sein, dass durch Betätigung des Entriegelungsschalters der elektrische Türöffner elektrisch entriegelbar ist.

Es sind auch Ausführungen möglich, bei denen der elektrische Türöffner nicht mechanisch freischaltbar ist, jedoch die Schlossfalle über eine Fallenaushebeeinrichtung bei in Sperrstellung stehendem elektrischen Türöffner ausgehoben werden kann.

Es sind Ausführungen möglich, die vorsehen, dass die Passivflügelschlosseinrichtung (20) eine Fallenaufnahmeausnehmung zur Aufnahme der Schlossfalle oder des anderen Gegenelements der Aktivflügelschlosseinrichtung in eine Verriegelungsstellung aufweist, und dass die Passivflügelschlosseinrichtung (20) eine Fallenaushebeeinrichtung aufweist, die mit der Schlossfalle oder dem anderen Gegenelement der Aktivflügelschlosseinrichtung zusammenwirkt zwecks Entriegelung durch Ausheben der Schlossfalle bzw. des anderen Gegenelements aus der Fallenaufnahmeausnehmung. Die Fallenaushebeeinrichtung kann im Unterschied zu einem elektrischen Türöffner als eine rein manuell betätigbare mechanische Einrichtung ausgebildet sein. Die Fallenaushebeeinrichtung kann so ausgestaltet sein, dass sie die Schlossfalle oder das entsprechende Gegenlement aus der Fallenaufnahmeausnehmung herausfährt. Die Fallenaushebeeinrichtung kann aber auch so gestaltet sein, dass sie die in die Schlossfallenaufnahmeausnehmung eingreifende Schlossfalle bzw. das eingreifende andere Gegenelement lediglich freigibt, z.B. durch seitliches Wegschwenken einer Begrenzungswand der Fallenaufnahmeausnehmung. Die Schlossfallenaushebeeinrichtung kann als rein manuell betätigbare Betätigungseinrichtung ausgebildet sein. Es kann sich um eine nicht elektrische Einrichtung handeln im Unterschied zu einem elektrischen Türöffner.

In bevorzugter Weiterbildung kann vorgesehen sein, dass die Betätigungseinrichtung der Riegelaushebeeinrichtung und die Fallenaushebeeinrichtung derart zusammenwirken, dass eine Verlagerung der Betätigungshandhabe der Riegelaushebeeinrichtung in ihre Entriegelungsstellung eine Verlagerung der Fallenaushebeeinrichtung im Sinne einer Entriegelung der Schlossfalle bzw. des anderen Gegenelements bewirkt.

Eine besonders praktikable Handhabung ergibt sich bei Ausführungen, bei denen vorgesehen ist, dass die Betätigungshandhabe der Riegelaushebeeinrichtung als ein im Bereich des Stulps des Passivflügels anordenbarer Betätigungshebel ausgebildet ist.

In besonders bevorzugter Weiterbildung kann vorgesehen sein, dass der Betätigungshebel der Riegelaushebeeinrichtung in der Schließstellung der zweiflügeligen Tür verdeckt im Falzraum zwischen dem Aktivflügel und dem Passivflügel angeordnet ist.

Es sind Ausführungen möglich, bei denen der Betätigungshebel als ein sog. Espagnolette ausgeführt ist.

Alternativ sind aber auch Ausführungen möglich, bei denen die Riegelstangenbetätigungseinrichtung eine Handhabe aufweist, die nicht stulpseitig am Schloss, sondern an der Innenseite und/oder an der Außenseite des Türflügels angeordnet ist. Es kann vorgesehen sein, dass die Riegelstangenbetätigungseinrichtung eine Betätigungshandhabe aufweist, die an einer Nuss der Passivflügelschlosseinrichtung angeschlossen oder anschließbar ist.

Bei bevorzugten Ausführungen kann vorgesehen sein, dass die Passivflügelschlosseinrichtung ein Schlossgehäuse aufweist, in welchem die Schlossmechanik der Passivflügelschlosseinrichtung angeordnet ist, welche die Riegelaushebeeinrichtung und/oder die Riegelaufnahmeausnehmung und/oder die Riegelstangenbetätigungseinrichtung und/oder die Fallenaushebeeinrichtung und/oder die Fallenaufnahmeausnehmung umfasst, wobei der elektrische Türöffner außerhalb oder innerhalb des Schlossgehäuses angeordnet ist. In bevorzugter Weiterbildung kann vorgesehen sein, dass der elektrische Türöffner innerhalb oder außerhalb des Schlossgehäuses angeordnet ist, wobei der elektrische Türöffner als separate Türöffnerbaueinheit ausgebildet ist und/oder die Schlossfallenaufnahmeausnehmung als ein Teil des Türöffners, vorzugsweise als Teil der Türöffnerbaueinheit ausgebildet ist.

Es kann vorgesehen sein, dass der elektrische Türöffner umfasst:
- die Türöffnerfalle,
- die elektrische Sperreinrichtung, die einen elektrischen Aktor und ein abtriebsseitiges Sperrglied aufweist, das mit der Türöffnerfalle unmittelbar oder über ein zwischengeschaltetes Türöffnergetriebe zusammenwirkt,
wobei vorgesehen ist,
a) dass mindestens die folgenden Türöffnerkomponenten: die Türöffnerfalle, der elektrische Aktor, das abtriebsseitige Sperrglied und, falls vorhanden, das zwischen der Türöffnerfalle und dem abtriebsseitigen Sperrglied zwischengeschaltete Türöffnergetriebe in dem Schlossgehäuse angeordnet sind und kein separates Türöffnergehäuse vorgesehen ist, in oder an dem alle diese Türöffnerkomponenten gelagert sind und/oder
b) dass mindestens die folgenden Türöffnerkomponenten: die Türöffnerfalle, der elektrische Aktor, das abtriebsseitige Sperrglied und, falls vorhanden, das zwischen der Türöffnerfalle und dem abtriebsseitigen Sperrglied zwischengeschaltete Türöffnergetriebe, in dem Schlossgehäuse derart verteilt angeordnet sind, dass zwischen zumindest zwei der Türöffnerkomponenten mindestens eine Komponente der Schlossmechanik oder zumindest ein Teil einer Komponente der Schlossmechanik eingreift.

Die Alternative a) sieht vor, dass mindestens die folgenden Türöffnerkomponenten in dem Schlossgehäuse angeordnet sind: die Türöffnerfalle, der elektrische Aktor, das abtriebsseitige Sperrglied und, falls vorhanden, das zischen der Türöffnerfalle und dem abtriebsseitigen Sperrglied zwischengeschaltete Türöffnergetriebe. Hierbei soll kein separates Türöffnergehäuse vorgesehen sein, in oder an dem alle diese Türöffnerkomponenten gelagert sind. Dies bedeutet, dass für die Türöffnerkomponenten kein separates gemeinsames Türöffnergehäuse erforderlich ist, in welchem sämtliche Türöffnerkomponenten wie bei herkömmlichen Türöffnern aufgenommen sind. Die Türöffnerkomponenten können einzeln oder in Gruppen in entsprechenden Freiräumen im Schlossgehäuse, vorzugsweise in Aussparungen im Schlossgetriebe, angeordnet werden. Es sind zwar Ausführungen möglich, bei denen eine oder mehrere der Türöffnerkomponenten in separaten Gehäusen aufgenommen sind und diese Gehäuse im Schlossgehäuse angeordnet werden. Im Unterschied zum Stand der Technik sind jedoch nicht sämtliche Türöffnerkomponenten gemeinsam in einem Türöffnergehäuse gelagert.

Die Alternative b) sieht im Sinne desselben Erfindungsgedankens die verteilte Anordnung der Türöffnerkomponenten im Schlossgehäuse vor. Sie sieht vor, dass mindestens die folgenden Türöffnerkomponenten: die Türöffnerfalle, der elektrische Aktor, das abtriebsseitige Sperrglied und ,falls vorhanden, das zwischen der Türöffnerfalle und dem abtriebsseitigen Sperrglied zwischengeschaltete Türöffnergetriebe in dem Schlossgehäuse derart verteilt angeordnet sind, dass zwischen zumindest zwei der Türöffnerkomponenten eine Komponente der Schlossmechanik oder zumindest ein Teil einer Komponente der Schlossmechanik eingreift.

Beide Alternativen a) und b) können einzeln oder gemeinsam eingesetzt werden, um im Schlossgehäuse eine optimale Anordnung der Türöffnerkomponenten relativ zu den Komponenten der Schlossmechanik zu erhalten.

Beispielsweise ist die Türöffnerfalle als Schwenkfalle ausgebildet und weist ein Schwenklager auf, welches im Schlossgehäuse unmittelbar, d.h. ohne Zwischenschaltung eines das Schwenklager und/oder die Türöffnerfalle und/oder die elektrische Sperreinrichtung und/oder andere Türöffnerkomponenten aufnehmenden weiteren Gehäuses angeordnet ist.

Die Türöffnerfalle ist beispielsweise als Schwenkfalle ausgebildet und weist eine mittige Schwenkachse zur Links-Rechts-Verwendung der Türöffnerfalle auf.

Günstige Komponentenanordnungen sind auch bei Ausführungen möglich, die vorsehen, dass das Sperrglied als Sperrhebel ausgebildet ist und ein Schwenklager aufweist, welches im Schlossgehäuse unmittelbar, d.h. ohne Zwischenschaltung eines das Schwenklager und/oder den Sperrhebel und/oder die elektrische Sperreinrichtung und/oder weitere Türöffnerkomponenten aufnehmenden weiteren Gehäuses angeordnet ist.

Beispielhafte Ausführungen sehen vor, dass zwischen dem Sperrglied und der Türöffnerfalle ein Übertragungsschieber oder ein Übertragungsschwenkhebel geschaltet ist, der als das Türöffnergetriebe oder als Teil des Türöffnergetriebes ausgebildet ist. In bevorzugter Weiterbildung kann vorgesehen sein, dass der Übertragungsschieber oder der Übertragungsschwenkhebel ein Schiebelager bzw. ein Schwenklager aufweist, das in dem Schlossgehäuse unmittelbar, d.h. ohne Zwischenschaltung eines den Übertragungsschieber bzw. den Übertragungshebel und/oder die elektrische Sperreinrichtung und/oder die Türöffnerfalle und/oder weitere Türöffnerkomponenten aufnehmenden weiteren Gehäuses angeordnet ist.

Was den mechanischen Entriegler betrifft, sind Ausführungen möglich, die vorsehen, dass der mechanische Entriegler über die Betätigungseinrichtung der Schlossmechanik betätigt wird. Es sind aber auch Ausführungen möglich, bei denen alternativ oder zusätzlich vorgesehen ist, dass der mechanische Entriegler über eine separate Betätigungseinrichtung betätigbar ist. Die Ausführungen sind beispielsweise so vorgesehen, dass die Betätigung des mechanischen Entrieglers manuell erfolgt. Es sind aber auch Ausführungen möglich, bei denen der manuelle Entriegler motorisch betätigt wird.

Beispielhafte Ausführungen sehen vor, dass ein mechanischer Entriegler vorgesehen ist, der auf das abtriebsseitige Sperrglied und/oder das zwischengeschaltete Türöffnergetriebe und/oder die Türöffnerfalle unmittelbar oder mittelbar einwirkt und in Schließstellung der Tür über die mechanische Betätigungseinrichtung oder eine separate Entriegelungshandhabe betätigbar ist.

Es kann vorgesehen sein, dass die Türöffnerfalle mit der elektrischen Sperreinrichtung und dem mechanischen Entriegler derart zusammenwirkt, dass die Türöffnerfalle einerseits elektrisch durch Änderung der Betätigung der elektrischen Sperreinrichtung und andererseits mechanisch durch Betätigung des mechanischen Entrieglers von ihrer Sperrstellung in ihre Freigabestellung schaltbar ist.

Es kann auch vorgesehen sein, dass der mechanische Entriegler als Entriegelungsschieber oder Entriegelungshebel ausgebildet ist, der mit dem abtriebsseitigen Sperrglied und/oder der Türöffnerfalle und/oder dem zwischen dem abtriebsseitigen Sperrglied und der Türöffnerfalle zwischengeschalteten Türöffnergetriebe unmittelbar oder mittelbar zusammenwirkt.

Zur Optimierung der Komponentenanordnung kann beitragen, wenn vorgesehen ist, dass der mechanische Entriegler ein Lager aufweist, das in dem Schlossgehäuse unmittelbar, d.h. ohne Zwischenschaltung eines mechanischen Entrieglers und/oder die Türöffnerfalle und/oder die elektrische Sperreinrichtung und/oder weitere Türöffnerkomponenten aufnehmenden weiteren Gehäuses angeordnet ist.

Beispielhafte Ausführungen können vorsehen, dass der mechanische Entriegler als Entriegelungsschieber ausgebildet ist, der einen quer zur Schieberichtung vorstehenden Betätigungsabschnitt aufweist, der mit dem abtriebsseitigen Sperrglied und/oder dem zwischen dem abtriebsseitigen Sperrglied und der Türöffnerfalle zwischengeschalteten Türöffnergetriebe und/oder der Türöffnerfalle zusammenwirkt.

Besonders kompakte Anordnungen ergeben sich, wenn vorgesehen ist, dass der mechanische Entriegler ein Getriebeelement des Türöffnergetriebes und das abtriebsseitige Sperrglied in dem Schlossgehäuse lagenweise übereinander liegend angeordnet sind.

Besonders hohe Gestaltungsfreiheit in der Anordnung der Komponenten wird erhalten, wenn vorgesehen ist, dass die Schlossmechanik ein Schlossgetriebe aufweist und die Schlossmechanik oder zumindest ein Getriebeelement des Schlossgetriebes zwischen zwei Türöffnerkomponenten angeordnet ist.

Beispielhafte Ausführungen können vorsehen, dass die Schlossmechanik eine Aushebeeinrichtung aufweist, die in der Schließstellung der Tür mit einer Schlossfalle oder einem Riegel eines zugeordneten Aktivflügelschlosses zusammenwirkt. In bevorzugter Weiterbildung kann vorgesehen sein, dass die Aushebeeinrichtung oder zumindest ein Teil der Aushebeeinrichtung zwischen zwei Türöffnerkomponenten angeordnet ist.

Alternativ oder zusätzlich kann vorgesehen sein, dass die zwei Türöffnerkomponenten als einerseits die Türöffnerfalle und andererseits der elektrische Aktor und/oder das abtriebsseitige Sperrglied und/oder das Türöffnergetriebe ausgebildet sind.

Im Nachfolgenden wird die Erfindung anhand einer zeichnerischen Darstellung beschrieben. Dabei zeigt:
- Fig.1: eine Frontansicht einer zweiflügeligen Tür, in der ein Ausführungsbeispiel der erfindungsgemäßen Schlosseinrichtung eingebaut ist.

Bei dem dargestellten Ausführungsbeispiel handelt es sich um eine Schlosseinrichtung einer zweiflügeligen Tür. Fig. 1 zeigt die Schlosseinrichtung im eingebauten Zustand. Die dargestellte zweiflügelige Tür weist einen Aktivflügel 1 mit eingebauter Aktivflügelschlosseinrichtung 10 und einen Passivflügel 2 mit eingebauter Passivflügelschlosseinrichtung 20 auf.

Die Aktivflügelschlosseinrichtung 10 umfasst ein Schlossgehäuse 10g, das in einer Aufnahme im Aktivflügel 1 als Einsteckschloss eingesteckt ist und stulpseitig mit einem Stulpblech abgedeckt ist. In dem Stulpblech sind Ausnehmungen zum Durchgriff einer Schlossfalle 11 und eines Riegels 12 ausgebildet. Die Schlossfalle 11 und der Riegel 12 sind als Bauteil der in dem Schlossgehäuse 10g gelagerten Schlossmechanik des Aktivflügelschlosses 10 ausgebildet. Sie sind in dem Schlossgehäuse 10g bewegbar gelagert. Sowohl die Schlossfalle 11 als auch der Riegel 12 sind in der dargestellten Einbaulage in horizontaler Richtung verschiebbar. Die Schlossfalle 11 ist in Ausfahrrichtung federbeaufschlagt und weist eine Einlaufschräge auf, sodass beim Schließen des Flügels die Schlossfalle überdrückbar ist.

Die Schlossmechanik des Aktivflügelschlosses 10 weist ferner eine Nuss 15n auf, die in dem Schlossgehäuse 10g drehbar gelagert ist und zum Anschluss einer Handhabe 15 dient. Über die Nuss 15n ist die Schlossmechanik zur Betätigung der Schlossfalle 11 und des Riegels 12 betätigbar. In dem dargestellten Ausführungsbeispiel ist die Aktivflügelschlosseinrichtung 10 selbstschließend ausgebildet, d.h. in der Schließstellung des Aktivflügels fährt der Riegel 12 selbsttätig in seine ausgefahrene Sperrposition aus. Der Entriegelungsvorgang des Aktivflügelschlosses erfolgt durch Betätigung der Handhabe 15 und/oder durch Schlüsselbetätigung eines Schließzylinders 16, der Teil der Schlossmechanik des Aktivflügelschlosses 10 ist.

Die Passivflügelschlosseinrichtung 20 weist gleich wie die Aktivflügelschlosseinrichtung 10 ein Schlossgehäuse 20g auf, welches in einer Ausnehmung im Passivflügel 2 als Einsteckschloss eingesteckt ist. Das Schlossgehäuse 20 weist stulpseitig ebenfalls ein Stulpblech auf, das Aufnahmen aufweist. Diese Aufnahmen sind fluchtend mit den Ausnehmungen angeordnet, die in dem Stulpblech des Aktivflügelschlosses 10 ausgebildet sind und dienen zum Eingriff der Schlossfalle 11 und des Riegels 12 des Aktivflügelschlosses, wenn die zweiflügelige Tür in Schließstellung steht. In dem Schlossgehäuse 20g des Passivflügelschlosses 20 sind fluchtend mit den Stulpblech-Ausnehmungen Aufnahmeausnehmungen ausgebildet, und zwar eine Schlossfallenaufnahmeausnehmung 21 und eine Riegelaufnahmeausnehmung 22. In der Schlossfallenaufnahmeausnehmung 21 ist ein elektrischer Türöffner 21t angeordnet, der mit der Schlossfalle 11 des Aktivflügelschlosses zusammenwirkt. In die Riegelaufnahmeausnehmung 22 greift in der Sperrstellung der zweiflügeligen Tür der Riegel 12 der Aktivflügelschlosseinrichtung 10 in seiner ausgefahrenen Sperrposition ein.

Im Bereich der Riegelaufnahmeausnehmung 22 ist eine Riegelaushebeeinrichtung 22a mit einem Riegelausheber 22ar angeordnet. Der Riegelausheber 22ar wirkt mit dem in der Sperrstellung eingreifenden Riegel 12 des Aktivflügelschlosses 10 zusammen. Im Stulpbereich des Passivflügelschlosses 20 ist eine Betätigungshandhabe 23 gelagert, der mit der Riegelaushebeeinrichtung 22a und dem elektrischen Türöffner 21t verbunden ist. Er dient zur manuellen Betätigung der Riegelaushebeeinrichtung 22a und zur Betätigung der mechanischen Entriegelung des elektrischen Türöffners 21t.

Die Betätigungshandhabe 23 ist bei dem dargestellten Ausführungsbeispiel in Art eines Espagnolettes ausgebildet. D.h. die Betätigungshandhabe 23 ist in der Schließstellung der zweiflügeligen Tür im Falzbereich zwischen dem Passivflügel und dem Aktivflügel verdeckt angeordnet. Bei geöffnetem Aktivflügel 1 kann die Betätigungshandhabe 23 von Hand betätigt werden. Im dargestellten Fall weist die Betätigungshandhabe 23 eine Schwenkachse auf, die in der Flügelebene in Einbaulage horizontal ausgerichtet ist.

Das Passivflügelschloss 20 weist zur Verriegelung des Passivflügels 2 in der Schließstellung eine Riegelstangeneinrichtung mit einer oberen Riegelstangeneinrichtung 24o mit oberer Riegelstange und einer unteren Riegelstangeneinrichtung 24u mit unterer Riegelstange auf. Diese Riegelstangeneinrichtungen 24o, 24u sind über eine gemeinsame Riegelstangenbetätigungseinrichtung mittels einer Handhabe 25 betätigbar.

Die Handhabe 25 ist in einer Nuss 25n des Passivflügelschlosses 20 angeschlossen. Durch Drehen der Handhabe 25 wird die Riegelstangeneinrichtung, d.h. die Riegelstange der oberen Riegelstangeneinrichtung 24o und die Riegelstange der unteren Riegelstangeneinrichtung 24u eingezogen. Die Verriegelungsenden der Riegelstangen kommen dabei aus der oberen rahmenfesten Schließblechausnehmung 24rs und aus der unteren bodenseitigen Schließblechausnehmung 24bs heraus, wobei die Entriegelung der Riegelstangeneinrichtung erfolgt. Bei Drehung der Handhabe 25 im Gegensinn erfolgt die Verriegelung der Riegelstangeneinrichtung. Hierbei werden die obere und untere Riegelstange wieder ausgefahren, sodass sie wieder in die zugeordneten Schließblechaufnahmen 24rs, 24bs unter Ausbildung der Sperrung des Passivflügels 2 in Eingriff kommen.

Der als Espagnolette ausgebildete Betätigungshebel 23 dient als ein Tageshebel. D.h. wenn der Aktivflügel 1 geöffnet ist und wenn der Passivflügel 2 in Schließlage steht und über die Riegelstangeneinrichtung gesperrt ist, kann durch manuelle Betätigung des Betätigungshebels 23 die Riegelaushebeeinrichtung 22a so betätigt werden, dass der Riegelausheber 22ar in seiner vorgeschobenen Position verfahren wird und gleichzeitig oder in vorgegebener Folge der elektrische Türöffner 21t manuell entriegelt wird. In dieser Stellung ist die zweiflügelige Tür über den Aktivflügel 1 begehbar, da der Riegel 12 aufgrund der vorverlagerten Stellung des Riegelaushebers 22ar an einem Ausfahren in seine Sperrposition gehindert ist, sodass die Selbstverriegelung des Aktivflügelschlosses also nicht erfolgt. Gleichzeitig ist die Schlossfalle 11 aufgrund des freigeschalteten elektrischen Türöffners freigeschaltet, d.h. die Schlossfalle wird durch die Türöffnerfalle des elektrischen Türöffners 21t nicht in ihrer Schließstellung gehalten, wenn der Aktivflügel 1 in Öffnungsrichtung aufgedrückt wird. Dies bedeutet, dass in dieser Stellung des Tageshebels 23 der Aktivflügel 1 ungehindert geöffnet werden kann, während der Passivflügel 2 in seiner Schließstellung gesperrt durch die Riegelstangeneinrichtung verbleibt.

Um die zweiflügelige Tür vollständig zu öffnen, ist es erforderlich, die Riegelstangeneinrichtungen 24o, 24u über die Handhabe 25 zu entriegeln.

Um die zweiflügelige Tür in der Schließstellung zu verriegeln, muss der Passivflügel 2 in Schließstellung über die Riegelstangeneinrichtungen 24o, 24u mittels der Handhabe 25 verriegelt werden und sodann der Tageshebel 23 in seine Sperrstellung gestellt werden, sodass die Riegelaushebeeinrichtung 22a in ihre Stellung mit zurückgezogenem Riegelausheber 22ar verfahren wird und die mechanische Entriegelung des elektrischen Türöffners 21t aufgehoben wird und damit der elektrische Türöffner über seine elektrische Sperreinrichtung in seine Sperrstellung zurückgeschaltet wird. Wenn nun der Aktivflügel 1 in Schließlage gebracht wird, rastet die Schlossfalle in dem Türöffner 21t ein und wird durch die gesperrte Türöffnerfalle arretiert. Der Riegel 12 der Aktivflügelschlosseinrichtung 10 fährt in der Schließstellung des Aktivflügels in seine ausgefahrene Sperrposition unter Eingriff in die Riegelaufnahmeausnehmung 22 des Passivflügelschlosses aus. Dieses Ausfahren erfolgt aufgrund der Selbstverriegelung des Aktivflügelschlosses selbsttätig und wird aufgrund der zurückgezogenen Stellung des Riegelaushebers 22ar nicht gehindert. Die zweiflügelige Tür ist somit in ihrer Schließstellung gesperrt. Um die zweiflügelige Tür zu öffnen, ist es erforderlich, zunächst den Riegel 12 des selbstverriegelnden Aktivflügelschlosses 10 durch Schlüsselbetätigung des Schließzylinders 16 einzuziehen. Die Schlossfalle 11 kann durch Betätigung der Handhabe 15 eingezogen werden oder alternativ durch elektrische Entriegelung des elektrischen Türöffners freigeschaltet werden.

Hierbei ist vorgesehen, dass die Betätigungshandhabe 23 der Riegelaushebeeinrichtung 22a und die Riegelstangenbetätigungseinrichtung 24b derart in Wirkverbindung geschaltet sind, dass bei einer Betätigung der Betätigungshandhabe 23 der Riegelaushebeeinrichtung 22a im Sinne eines Aushebens des Riegels in Entriegelungsstellung die Riegelstangeneinrichtung 24o, 24u nicht zwangsweise mit betätigt wird. Andererseits ist vorgesehen, dass bei einer Betätigung der Riegelstangenbetätigungseinrichtung 24b, 25 im Sinne einer Entriegelung der Riegelstangeneinrichtung 24o, 24u die Riegelaushebeeinrichtung 22a zwangsweise im Sinne eines Aushebens des Riegels 12 in Entriegelungsstellung mit betätigt wird.

### Bezugszeichenliste

- 1: Aktivflügel
- 1b: Türband
- 2: Passivflügel
- 2b: Türband

- 10: Aktivflügelschlosseinrichtung
- 10g: Schlossgehäuse
- 11: Schlossfalle
- 12: Riegel
- 15: Handhabe
- 15n: Nuss
- 16: Schließzylinder

- 20: Passivflügelschlosseinrichtung
- 20g: Schlossgehäuse
- 21: Schlossfallenaufnahmeausnehmung
- 22: Riegelaufnahmeausnehmung
- 21t: elektrischer Türöffner
- 22a: Riegelaushebeeinrichtung
- 22ar: Riegelausheber
- 23: Betätigungshandhabe, Tageshebel
- 24o: obere Riegelstangeneinrichtung
- 24u: untere Riegelstangeneinrichtung
- 24rs: rahmenseitige Aufnahme
- 24oa: obere Riegelstangenanschlusseinrichtung
- 24ua: untere Riegelstangenanschlusseinrichtung
- 24bs: bodenseitige Aufnahme
- 24b: Riegelstangenbetätigungseinrichtung
- 25: Handhabe
- 25n: Nuss

## Patentansprüche

1. Schlosseinrichtung für eine zweiflügelige Tür mit einem Aktivflügel (1) und einem Passivflügel (2), die Schlosseinrichtung umfassend:
- eine Aktivflügelschlosseinrichtung (10) zur Montage in oder an dem Aktivflügel (1) und
- eine Passivflügelschlosseinrichtung (20) zur Montage in oder an dem Passivflügel (2),
a) wobei die Aktivflügelschlosseinrichtung (10) einen Riegel (12) und gegebenenfalls zusätzlich eine Schlossfalle (11) oder ein anderes Gegenelement aufweist, und
b) wobei die Passivflügelschlosseinrichtung (20) umfasst:
b1) eine Riegelaufnahmeausnehmung (22) zur Aufnahme des Riegels (12) der Aktivflügelschlosseinrichtung (10) in einer Verriegelungsstellung und
b2) eine Riegelaushebeeinrichtung (22a) zwecks Entriegelung durch Ausheben des Riegels (12) aus der Riegelaufnahmeausnehmung (22) aus einer Verriegelungsstellung in eine Entriegelungsstellung,
- wobei die Riegelaushebeeinrichtung (22a) eine Betätigungshandhabe (23) aufweist, welche zwischen einer Verriegelungsstellung und einer Entriegelungsstellung verlagerbar ist,
b3) eine Riegelstangeneinrichtung mit einer oberen Riegelstangeneinrichtung (24o) und/oder einer unteren Riegelstangeneinrichtung (24u) mit einer Riegelstangenbetätigungseinrichtung (24b, 25), um die obere Riegelstangeneinrichtung (24o) bzw. die untere Riegelstangeneinrichtung (24u) zu betätigen,
**dadurch gekennzeichnet,**
**dass** die Betätigungshandhabe (23) der Riegelaushebeeinrichtung (22a) und die Riegelstangenbetätigungseinrichtung (24b, 25) als separate Handhaben vorgesehen sind, und
**dass** die Betätigungshandhabe (23) der Riegelaushebeeinrichtung (22a) und die Riegelstangenbetätigungseinrichtung (24b) derart geschaltet oder schaltbar sind,
**dass** durch Betätigung der Betätigungshandhabe (23) der Riegelaushebeeinrichtung (22a) die Riegelstangeneinrichtung (24o, 24u) nicht zwangsweise betätigt wird
oder
durch Betätigung der Betätigungshandhabe (23) der Riegelaushebeeinrichtung (22a) die Riegelstangeneinrichtung (24o, 24u) nicht in jedem Fall zwangsweise betätigt wird.

2. Schlosseinrichtung nach Anspruch 1,
**dadurch gekennzeichnet,**
**dass** die Betätigungshandhabe (23) der Riegelaushebeeinrichtung (22a) und die Riegelstangenbetätigungseinrichtung (24b) derart in Wirkverbindung geschaltet sind,
**dass** durch eine Betätigung der Riegelstangenbetätigungseinrichtung (24b, 25) im Sinne einer Entriegelung der Riegelstangeneinrichtung (24o, 24u) die Riegelaushebeeinrichtung (22a) zwangsweise im Sinne eines Aushebens des Riegels (12) in Entriegelungsstellung mit betätigt wird, und
**dass** aber durch eine Betätigung der Betätigungshandhabe (23) der Riegelaushebeeinrichtung (22a) im Sinne eines Aushebens des Riegels in Entriegelungsstellung die Riegelstangeneinrichtung (24o, 24u) nicht zwangsweise mit betätigt wird.

3. Schlosseinrichtung nach Anspruch 1 oder 2,
**dadurch gekennzeichnet,**
**dass** die Passivflügelschlosseinrichtung (20) einen elektrischen Türöffner (21t) aufweist, der in oder an dem Passivflügel (2) gelagert ist und mit der Schlossfalle (11) oder dem anderen Gegenelement der Aktivflügelschlosseinrichtung (10) zusammenwirkt,
wobei der elektrische Türöffner (21t) eine bewegbar gelagerte Türöffnerfalle mit oder ohne Aushebefunktion und eine elektrisch schaltbare Sperreinrichtung aufweist, über die die Türöffnerfalle in eine Sperrstellung und in eine Freigabestellung bringbar ist, um in ihrer Sperrstellung unter Sperreingriff mit der Schlossfalle (11) oder dem anderem Gegenelement den Aktivflügel (1) in der Schließstellung der Tür zu arretieren und in ihrer Freigabestellung bei außer Sperreingriff der Schlossfalle (11) oder eines anderen Gegenelements den Aktivflügel (1) aus der Schließstellung der zweiflügeligen Tür zum Öffnen des Aktivflügels (1) freizugeben.

4. Schlosseinrichtung nach Anspruch 3,
**dadurch gekennzeichnet,**
**dass** die Betätigungshandhabe (23) der Riegelaushebeeinrichtung (22a) und die Sperreinrichtung des elektrischen Türöffners (21) derart zusammenwirken, dass eine Verlagerung der Betätigungshandhabe (23) der Riegelaushebeeinrichtung (22a) in ihrer Entriegelungsstellung eine Schaltung der Türöffnerfalle von ihrer Sperrstellung in ihre Freigabestellung bewirkt.

5. Schlosseinrichtung nach Anspruch 3 oder 4,
**dadurch gekennzeichnet,**
**dass** der elektrische Türöffner (21t) über einen ersten Schaltweg elektrisch schaltbar ist und über die Betätigungshandhabe (23) der Riegelaushebeeinrichtung (22a) als zweiter Schaltweg entriegelbar ist.

6. Schlosseinrichtung nach Anspruch 5,
**dadurch gekennzeichnet,**
**dass** über die Betätigungshandhabe (23) der Riegelaushebeeinrichtung (22a) der elektrische Türöffner (21t) mechanisch entriegelbar ist.

7. Schlosseinrichtung nach einem der Ansprüche 3 bis 6,
**dadurch gekennzeichnet,**
**dass** der elektrische Türöffner (21t) elektrisch schaltbar ist und über einen in oder an dem Türöffner gelagerten Entriegelungsschalter entriegelbar ist.

8. Schlosseinrichtung nach Anspruch 7,
**dadurch gekennzeichnet,**
**dass** der Entriegelungsschalter manuell betätigbar ist.

9. Schlosseinrichtung nach Anspruch 7 oder 8,
**dadurch gekennzeichnet,**
**dass** durch Betätigung des Entriegelungsschalters der elektrische Türöffner (21t) mechanisch entriegelbar ist und/oder dass durch Betätigung des Entriegelungsschalters der elektrische Türöffner (21t) elektrisch entriegelbar ist.

10. Schlosseinrichtung nach einem der vorangehenden Ansprüche,
**dadurch gekennzeichnet,**
**dass** die Passivflügelschlosseinrichtung (20) eine Fallenaufnahmeausnehmung zur Aufnahme der Schlossfalle oder des anderen Gegenelements der Aktivflügelschlosseinrichtung (10) in eine Verriegelungsstellung aufweist, und
**dass** die Passivflügelschlosseinrichtung (20) eine Fallenaushebeeinrichtung aufweist, die mit der Schlossfalle oder dem anderen Gegenelement der Aktivflügelschlosseinrichtung (10) zusammenwirkt zwecks Entriegelung durch Ausheben der Schlossfalle bzw. des anderen Gegenelements aus der Fallenaufnahmeausnehmung.

11. Schlosseinrichtung nach Anspruch 10,
**dadurch gekennzeichnet,**
**dass** die Betätigungshandhabe (23) der Riegelaushebeeinrichtung (22a) und die Fallenaushebeeinrichtung derart zusammenwirken, dass eine Verlagerung der Betätigungshandhabe (23) der Riegelaushebeeinrichtung (22a) in ihre Entriegelungsstellung eine Verlagerung der Fallenaushebeeinrichtung im Sinne einer Entriegelung der Schlossfalle bzw. des anderen Gegenelements bewirkt.

12. Schlosseinrichtung nach einem der vorangehenden Ansprüche,
**dadurch gekennzeichnet,**
**dass** die Betätigungshandhabe (23) der Riegelaushebeeinrichtung (22a) als ein im Bereich des Stulps des Passivflügels (2) anordenbarer Betätigungshebel (23) ausgebildet ist.

13. Schlosseinrichtung nach Anspruch 12,
**dadurch gekennzeichnet,**
**dass** der Betätigungshebel (23) der Riegelaushebeeinrichtung (22a) in der Schließstellung der zweiflügeligen Tür verdeckt im Falzraum zwischen dem Aktivflügel (1) und dem Passivflügel (2) angeordnet ist.

14. Schlosseinrichtung nach einem der vorangehenden Ansprüche,
**dadurch gekennzeichnet,**
**dass** die Riegelstangenbetätigungseinrichtung (24b) eine Betätigungshandhabe (25) aufweist, die an einer Nuss (25n) der Passivflügelschlosseinrichtung (20) angeschlossen oder anschließbar ist.

15. Schlosseinrichtung nach einem der Ansprüche 3 bis 14,
**dadurch gekennzeichnet,**
**dass** die Passivflügelschlosseinrichtung (20) einen Schlossgehäuse aufweist, in welchem die Schlossmechanik der Passivflügelschlosseinrichtung (20) angeordnet ist, welche die Riegelaushebeeinrichtung und/oder die Riegelaufnahmeausnehmung und/oder die Riegelstangenbetätigungseinrichtung und/oder die Fallenaushebeeinrichtung und/oder die Fallenaufnahmeausnehmung umfasst,
wobei der elektrische Türöffner außerhalb oder innerhalb des Schlossgehäuses (20g) angeordnet ist.

16. Schlosseinrichtung nach Anspruch 15,
**dadurch gekennzeichnet,**
**dass** der elektrische Türöffner umfasst:
- die Türöffnerfalle,
- die elektrische Sperreinrichtung, die einen elektrischen Aktor und ein abtriebsseitiges Sperrglied aufweist, das mit der Türöffnerfalle unmittelbar oder über ein zwischengeschaltetes Türöffnergetriebe zusammenwirkt,
wobei vorgesehen ist,
a) **dass** mindestens die folgenden Türöffnerkomponenten: die Türöffnerfalle, der elektrische Aktor, das abtriebsseitige Sperrglied und, falls vorhanden, das zwischen der Türöffnerfalle und dem abtriebsseitigen Sperrglied zwischengeschaltete Türöffnergetriebe in dem Schlossgehäuse angeordnet sind und kein separates Türöffnergehäuse vorgesehen ist, in oder an dem alle diese Türöffnerkomponenten gelagert sind und/oder
b) **dass** mindestens die folgenden Türöffnerkomponenten: die Türöffnerfalle, der elektrische Aktor, das abtriebsseitige Sperrglied und, falls vorhanden, das zwischen der Türöffnerfalle und dem abtriebsseitigen Sperrglied zwischengeschaltete Türöffnergetriebe, in dem Schlossgehäuse derart verteilt angeordnet sind, dass zwischen zumindest zwei der Türöffnerkomponenten mindestens eine Komponente der Schlossmechanik oder zumindest ein Teil einer Komponente der Schlossmechanik eingreift.

## Claims

1. Lock device for a double-leafed door having an active leaf (1) and a passive leaf (2),
the lock device comprising:
- an active leaf lock device (10) for mounting in or on the active leaf (1) and
- a passive leaf lock device (20) for mounting in or on the passive leaf (2),
a) wherein the active leaf lock device (10) has a bolt (12) and optionally additionally a lock latch (11) or another counter element, and
b) wherein the passive leaf lock device (20) comprises:
b1) a bolt receiving recess (22) for receiving the bolt (12) of the active leaf lock device (10) in a locking positing and
b2) a bolt lifting device (22a) for the purpose of unlocking by lifting the bolt (12) out of the bolt receiving recess (22) out of a locking position into an unlocking position,
- wherein the bolt lifting device (22a) has an actuating handle (23) which is displaceable between a locking position and an unlocking position;
b3) a locking rod device having an upper locking rod device (24o) and/or a lower locking rod device (24u) having a locking rod actuating device (24b, 25) in order to actuate the upper locking rod device (24o) or the lower locking rod device (24u),
**characterised in that**
the actuating handle (23) of the bolt lifting device (22a) and the locking rod actuating device (24b, 25) are provided as separate handles, and
the actuating handle (23) of the bolt lifting device (22a) and the locking rod actuating device (24b) are connected or connectable in such a way that
by actuating the actuating handle (23) of the bolt lifting device (22a), the locking rod device (24o, 24u) is not necessarily actuated
or
by actuating the actuating handle (23) of the bolt lifting device (22a), the locking rod device (24o, 24u) is not necessarily actuated in every case.

2. Lock device according to claim 1,
**characterised in that**
the actuating handle (23) of the bolt lifting device (22a) and the locking rod actuating device (24b) are operatively connected in such a way
that by actuating the locking rod actuating device (24b, 25) in the sense of unlocking the locking rod device (24o, 24u), the bolt lifting device (22a) is necessarily also actuated in the sense of lifting the bolt (12) into the unlocking position, and,
however, by actuating the actuating handle (23) of the bolt lifting device (22a) in the sense of lifting the bolt into the unlocking position, the locking rod device (24o, 24u) is not necessarily also actuated.

3. Lock device according to claim 1 or 2,
**characterised in that**
the passive leaf lock device (20) has an electric door opener (21t), which is mounted in or on the passive leaf (2) and cooperates with the lock latch (11) or the other counter element of the active leaf lock device (10),
wherein the electric door opener (21t) has a moveably mounted door opener latch with or without a lifting function and an electrically switchable locking device, by means of which the door opener latch can be brought into a blocking position and into a release position in order to, in its blocking position in blocking engagement with the lock latch (11) or the other counter element, lock the active leaf (1) in place in the closed position of the door, and in its release position when out of blocking engagement with the lock latch (11) or with another counter element, release the active leaf (1) from the closed position of the double-leafed door to open the active leaf (1).

4. Lock device according to claim 3,
**characterised in that**
the actuating handle (23) of the bolt lifting device (22a) and the blocking device of the electric door opener (21) cooperate in such a way that a displacement of the actuating handle (23) of the bolt lifting device (22a) in its unlocking position causes a switching of the door opener latch from its blocking position into its release position.

5. Lock device according to claim 3 or 4,
**characterised in that**
the electric door opener (21t) is electrically switchable by means of a first switching path and can be unlocked by means of the actuating handle (23) of the bolt lifting device (22a) as a second switching path.

6. Lock device according to claim 5,
**characterised in that**
the electric door opener (21t) can be mechanically unlocked by means of the actuating handle (23) of the bolt lifting device (22a).

7. Lock device according to one of claims 3 to 6,
**characterised in that**
the electric door opener (21t) can be electrically switched and can be unlocked by means of an unlocking switch mounted in or on the door opener.

8. Lock device according to claim 7,
**characterised in that**
the unlocking switch can be manually actuated.

9. Lock device according to claim 7 or 8,
**characterised in that**,
by actuating the unlocking switch, the electric door opener (21t) can be unlocked mechanically, and/or by actuating the unlocking switch, the electric door opener (21t) can be unlocked electrically.

10. Lock device according to one of the preceding claims,
**characterised in that**
the passive leaf lock device (20) has a latch receiving recess for receiving the lock latch or the other counter element of the active leaf lock device (10) in a locking position, and
the passive leaf lock device (20) has a latch lifting device which cooperates with the lock latch or the other counter element of the active leaf lock device (10) for the purpose of unlocking by lifting the lock latch or the other counter element out of the latch receiving recess.

11. Lock device according to claim 10,
**characterised in that**
the actuating handle (23) of the bolt lifting device (22a) and the latch lifting device cooperate in such a way that a displacement of the actuating handle (23) of the bolt lifting device (22a) into its unlocking position causes a displacement of the latch lifting device in the sense of an unlocking of the lock latch or of the other counter element.

12. Lock device according to one of the preceding claims,
**characterised in that**
the actuating handle (23) of the bolt lifting device (22a) is formed as an actuating lever (23) which can be arranged in the region of the faceplate of the passive leaf (2).

13. Lock device according to claim 12,
**characterised in that**
the actuating lever (23) of the bolt lifting device (22a) in the closed position of the double-leafed door is arranged concealed in the rebate space between the active leaf (1) and the passive leaf (2).

14. Lock device according to one of the preceding claims,
**characterised in that**
the locking rod actuating device (24b) has an actuating handle (25) which is connected or connectable to a follower (25n) of the passive leaf lock device (20).

15. Lock device according to one of claims 3 to 14,
**characterised in that**
the passive leaf lock device (20) has a lock housing in which the lock mechanism of the passive leaf lock device (20) is arranged, which comprises the bolt lifting device and/or the bolt receiving recess and/or the locking rod actuating device and/or the latch lifting device and/or the latch receiving recess,
wherein the electric door opener is arranged outside or inside the lock housing (20g).

16. Lock device according to claim 15,
**characterised in that**
the electric door opener comprises:
- the door opener latch,
- the electric locking device which has an electric actuator and an output-side blocking member which cooperates with the door opener latch directly or via an interposed door opener transmission,
wherein it is provided that
a) at least the following door opener components: the door opener latch, the electric actuator, the output-side blocking member and, if present, the door opener transmission interposed between the door opener latch and the output-side blocking member are arranged in the lock housing, and no separate door opener housing is provided, in or on which all these door opening components are mounted, and/or
b) at least the following door opener components: the door opener latch, the electric actuator, the output-side blocking member and, if present, the door opener transmission interposed between the door opener latch and the output-side blocking member are arranged in the lock housing distributed in such a way that at least one component of the lock mechanism or at least one part of a component of the lock mechanism engages between at least two of the door opener components.

## Revendications

1. Dispositif de serrure pour une porte à deux battants avec un battant actif (1) et un battant passif (2),
ce dispositif de serrure comprenant :
- un dispositif de serrure à battant actif (10) pour le montage dans ou sur le battant actif (1) et
- un dispositif de serrure à battant passif (20) pour le montage dans ou sur le battant passif (2),
a) dans lequel le dispositif de serrure à battant actif (10) comprend un pêne dormant (12) et, le cas échéant, en outre un pêne demi-tour (11) ou un autre contre-élément et
b) dans lequel le dispositif de serrure à battant passif (20) comprend :
b1) un évidement de logement de pêne dormant (22) pour le logement du pêne dormant (12) du dispositif de serrure à battant actif (10) dans une position de verrouillage et
b2) un dispositif de levage de pêne dormant (22a) pour le déverrouillage par le levage du pêne dormant (12) hors de l'évidement de logement de pêne dormant (22) d'une position de verrouillage vers une position de déverrouillage,
- dans lequel le dispositif de levage de pêne dormant (22a) comprend une poignée d'actionnement (23) qui peut être déplacée entre une position de verrouillage et une position de déverrouillage,
b3) un dispositif à tige de verrou avec un dispositif à tige de verrou supérieur (24o) et/ou un dispositif à tige de verrou inférieur (24u) avec un dispositif d'actionnement de tige de verrou (24b, 25) afin d'actionneur le dispositif à tige de verrou supérieur (24o) respectivement le dispositif à tige de verrou inférieur (24u),
**caractérisé en ce que**
la poignée d'actionnement (23) du dispositif de levage de pêne dormant (22a) et le dispositif d'actionnement de tige de verrou (24b, 25) sont prévues comme des poignées séparées et
la poignée d'actionnement (23) du dispositif de levage de pêne dormant (22a) et le dispositif d'actionnement de tige de verrou (24b) sont branchés ou peuvent être branchés de façon à ce que
grâce à un actionnement de la poignée d'actionnement (23) du dispositif de levage de verrou (22a), le dispositif à tige de verrou (24o, 24u) ne soit pas obligatoirement actionné
ou
grâce à un actionnement de la poignée d'actionnement (23) du dispositif de levage de pêne dormant (22a), le dispositif à tige de verrou (24o, 24u) ne soit pas actionné obligatoirement dans chaque cas.

2. Dispositif de serrure selon la revendication 1,
**caractérisé en ce que**
la poignée d'actionnement (23) du dispositif de levage de pêne dormant (22a) et le dispositif d'actionnement de tige de verrou (24b) sont branchés en liaison fonctionnelle de façon à ce que
grâce à un actionnement du dispositif d'actionnement de tige de verrou (24b, 25) pour un déverrouillage du dispositif à tige de verrou (24o, 24u), le dispositif de levage de pêne dormant (22a) soit obligatoirement actionné, pour le levage du pêne dormant (12) dans la position de déverrouillage
et
cependant, grâce à un actionnement de la poignée d'actionnement (23) du dispositif de levage de pêne dormant (22a) pour un levage du pêne dormant dans la position de déverrouillage, le dispositif à tige de verrou (24o, 24u) ne soit pas actionné obligatoirement.

3. Dispositif de serrure selon la revendication 1 ou 2,
**caractérisé en ce que**
le dispositif de serrure à battant passif (20) comprend une gâche électrique (21t) qui est logée dans ou sur le battant passif (2) et interagit avec le pêne demi-tour (11) ou l'autre contre-élément du dispositif de serrure à battant actif (10),
dans lequel la gâche électrique (21t) comprend un pêne de gâche logé de manière mobile avec ou sans fonction de levage et un dispositif de blocage commutable électriquement par l'intermédiaire duquel le pêne de gâche peut être amené dans une position de blocage et dans une position de libération, afin de bloquer, dans sa position de blocage, en emboîtement de blocage avec le pêne (11) ou l'autre contre-élément, le battant actif (1) dans la position de fermeture de la porte, et de libérer, dans sa position de libération, une fois déboîté du pêne demi-tour (11) ou d'un autre contre-élément, le battant actif (1) de la position de fermeture de la porte à deux battants pour l'ouverture du battant actif (1).

4. Dispositif de serrure selon la revendication 3,
**caractérisé en ce que**
la poignée d'actionnement (23) du dispositif de levage de pêne dormant (22a) et le dispositif de blocage de la gâche électrique (21) interagissent de façon à ce qu'un déplacement de la poignée d'actionnement (23) du dispositif de levage de pêne dormant (22a) dans sa position de déverrouillage provoque une commutation du pêne de gâche de sa position de blocage vers sa position de libération.

5. Dispositif de serrure selon la revendication 3 ou 4,
**caractérisé en ce que**
la gâche électrique (21t) peut être commuté électriquement par l'intermédiaire d'un premier trajet de commutation et peut être déverrouillée par l'intermédiaire de la poignée d'actionnement (23) du dispositif de levage de pêne dormant (22a) en tant que deuxième trajet de commutation.

6. Dispositif de serrure selon la revendication 5,
**caractérisé en ce que**
par l'intermédiaire de la poignée d'actionnement (23) du dispositif de levage de pêne dormant (22a), la gâche électrique (21t), peut être déverrouillée mécaniquement.

7. Dispositif de serrure selon l'une des revendications 3 à 6,
**caractérisé en ce que**
la gâche électrique (21t) est commutable électriquement et peut être déverrouillée par l'intermédiaire d'un commutateur de déverrouillage logé dans ou sur la gâche.

8. Dispositif de serrure selon la revendication 7,
**caractérisé en ce que**
le commutateur de déverrouillage peut être actionné manuellement.

9. Dispositif de serrure selon la revendication 7 ou 8,
**caractérisé en ce que**
l'actionnement du commutateur de déverrouillage permet de déverrouiller mécaniquement de la gâche électrique (21t) et/ou l'actionnement du commutateur de déverrouillage permet de déverrouiller électriquement la gâche électrique (21t).

10. Dispositif de serrure selon l'une des revendications précédentes,
**caractérisé en ce que**
le dispositif de serrure à battant passif (20) comprend un évidement de logement de pêne demi-tour pour le logement du pêne demi-tour ou de l'autre contre-élément du dispositif de serrure à battant actif (10) dans une position de verrouillage et
le dispositif de serrure à battant passif (20) comprend un dispositif de levage de pêne demi-tour qui interagit avec le pêne demi-tour ou l'autre contre-élément du dispositif de serrure à battant actif (10) pour un déverrouillage par le levage du pêne demi-tour respectivement de l'autre contre-élément hors de l'évidement de logement du pêne demi-tour.

11. Dispositif de serrure selon la revendication 10,
**caractérisé en ce que**
la poignée d'actionnement (23) du dispositif de levage de pêne dormant (22a) et le dispositif de levage de pêne demi-tour interagissent de façon à ce qu'un déplacement de la poignée d'actionnement (23) du dispositif de levage de pêne dormant (22a) vers sa position de déverrouillage provoque un déplacement du dispositif de levage de pêne demi-tour pour un déverrouillage du pêne demi-tour respectivement de l'autre contre-élément.

12. Dispositif de serrure selon l'une des revendications précédentes, **caractérisé en ce que**
la poignée d'actionnement (23) du dispositif de levage de pêne dormant (22a) est conçue comme un levier d'actionnement (23) pouvant être disposé au niveau de la têtière du battant passif (2).

13. Dispositif de serrure selon la revendication 12,
**caractérisé en ce que**
le levier d'actionnement (23) du dispositif de levage de pêne dormant (22a) est disposé, dans la position de fermeture de la porte à deux battants, de manière dissimulée dans la feuillure entre le battant actif (1) et le battant passif (2).

14. Dispositif de serrure selon l'une des revendications précédentes, **caractérisé en ce que**
le dispositif d'actionnement de tige de verrou (24b) comprend une poignée d'actionnement (25) qui est raccordée ou peut être raccordée à un fouillot (25n) du dispositif de serrure à battant passif (20).

15. Dispositif de serrure selon l'une des revendications 3 à 14,
**caractérisé en ce que**
le dispositif de serrure à battant passif (20) comprend un boîtier de serrure dans lequel est disposé le mécanisme de serrure du dispositif de serrure à battant passif (20), qui comprend le dispositif de levage de pêne dormant et/ou l'évidement de logement de pêne dormant et/ou le dispositif d'actionnement de tige de verrou et/ou le dispositif de levage de pêne demi-tour et/ou l'évidement de logement de pêne demi-tour,
dans lequel la gâche électrique est disposée à l'extérieur ou à l'intérieur du boîtier de serrure (20g).

16. Dispositif de serrure selon la revendication 15,
**caractérisé en ce que**
la gâche électrique comprend :
- le pêne de gâche,
- le dispositif de blocage électrique qui comprend un actionneur électrique et un organe de blocage côté sortie, qui interagit avec le pêne de gâche de manière directe ou par l'intermédiaire d'une transmission de gâche intercalée,
dans lequel il est prévu
a) qu'au moins les composants de gâche suivants : le pêne de gâche, l'actionneur électrique, l'organe de blocage côté sortie et, si elle existe, la transmission de gâche intercalée entre le pêne de gâche et l'organe de blocage côté sortie, sont disposés dans le boîtier de serrure et aucun boîtier de gâche séparé n'est prévu, dans ou sur lequel tous ces composants de gâche sont logés et/ou
b) qu'au moins les composants de gâche suivants : le pêne de gâche, l'actionneur électrique, l'organe de blocage côté sortie et, si elle existe, la transmission de gâche intercalée entre le pêne de gâche et l'organe de blocage côté sortie, sont répartis dans le boîtier de serrure de façon à ce que, entre au moins deux des composants de la gâche, est inséré au moins un composant du mécanisme de serrure ou au moins une partie d'un composant du mécanisme de serrure.
